# EUROPÄISCHE PATENTSCHRIFT

(11) **EP 4 162 458 B1**
(45) Veröffentlichungstag und Bekanntmachung des Hinweises auf die Patenterteilung: **06.08.2025**
(21) Anmeldenummer: 21730879.0
(22) Anmeldetag: 02.06.2021
(51) Int. Cl.: G08B 25/01

(54) **VERFAHREN UND VORRICHTUNG ZUM STEUERN EINER NOTRUFEINRICHTUNG FÜR EIN EINSPURIGES FAHRZEUG UND NOTRUFSYSTEM**
METHOD AND APPARATUS FOR CONTROLLING AN EMERGENCY CALL DEVICE FOR A SINGLE-TRACK VEHICLE, AND EMERGENCY CALL SYSTEM
PROCÉDÉ ET APPAREIL PERMETTANT DE COMMANDER UN DISPOSITIF D'APPEL D'URGENCE POUR UN VÉHICULE À VOIE UNIQUE, ET SYSTÈME D'APPEL D'URGENCE

(30) Priorität: 04.06.2020 DE 102020207011
(43) Veröffentlichungstag der Anmeldung: 12.04.2023
(73) Patentinhaber: Robert Bosch GmbH, 70442 Stuttgart (DE)
(72) Erfinder: COSYNS, Christian, 31228 Peine (DE); MAYER, Florian, 71254 Ditzingen (DE); MOERBE, Matthias, 74360 Ilsfeld-Helfenberg (DE)
(86) Internationale Anmeldenummer: PCT/EP2021/064825
(87) Internationale Veröffentlichungsnummer: WO 2021/245149

(56) Entgegenhaltungen:
- DE-A1- 102006 031 240
- DE-A1- 102014 227 045
- US-A1- 2010 079 266

## Beschreibung

### Stand der Technik

Die Erfindung geht von einer Vorrichtung oder einem Verfahren nach Gattung der unabhängigen Ansprüche aus. Gegenstand der vorliegenden Erfindung ist auch ein Computerprogramm und ein maschinenlesbares Speichermedium.

Beispielsweise kann für Notrufsysteme in Fahrzeugen je nach Standard und Regulierung eine Sprachverbindung zwischen einem verunfallten Fahrzeug und einer Rettungsleitstelle vorgeschrieben sein. Ein solcher Notruf kann insbesondere automatisch oder manuell ausgelöst werden. Zur Vermeidung von unnötigen Hilfeleistungen für Zweiradunfälle kann beispielsweise eine Wartezeit von 20 bis 30 Sekunden vorgesehen sein, in der ein unverletzter Fahrer eine Alarmierung noch abbrechen kann. Eine solche Vorgehensweise kann jedoch seitens mancher Rettungsdienste angesichts des Arguments, dass jede Sekunde zählt und ein automatischer Notruf unverzüglich erfolgen solle, kritisch betrachtet werden.

In der Schrift DE 10 2014 227045 A1 ist ein Verfahren zum Erkennen eines Unfalls beschrieben, bei dem einem Fahrzeug mindestens eine erste Sensoreinheit und einem Fahrer des Fahrzeugs eine zweite Sensoreinheit zugeordnet ist und mittels der erfassten Parameterräume der Sensoren ein Unfall erkannt wird.

### Offenbarung der Erfindung

Vor diesem Hintergrund werden mit dem hier vorgestellten Ansatz ein Verfahren, weiterhin eine Vorrichtung, die dieses Verfahren verwendet, sowie schließlich ein entsprechendes Computerprogramm gemäß den Hauptansprüchen vorgestellt.

Durch die in den abhängigen Ansprüchen aufgeführten Maßnahmen sind vorteilhafte Weiterbildungen und Verbesserungen der im unabhängigen Anspruch angegebenen Vorrichtung möglich.

Gemäß Ausführungsformen kann insbesondere eine Verletzungsschwere von Motorradfahrern bei Unfällen geschätzt bzw. ermittelt werden und kann abhängig davon entschieden bzw. bestimmt werden, ob ein automatischer Notruf unverzüglich oder nach einer für einen optionalen Abbruch des Notrufs vorgesehenen Wartezeit aktiviert und durchgeführt wird. Dies kann beispielsweise für jedes einspuriges Fahrzeug durchgeführt werden, das eine sogenannte eCall-Einrichtung aufweist und bei dem sich Fahrer und Fahrzeug bei einem Unfallereignis voneinander trennen können. Zum Beispiel kann bei einem Unfallereignis mit hoher Verletzungsschwere für den Fahrer unverzüglich ein automatischer Notruf abgesetzt werden, wobei andernfalls bei einem Unfallereignis mit geringer Verletzungsschwere für den Fahrer eine Wartezeit bis zum automatischen Notruf eingeplant werden kann, um eine Möglichkeit zum Abbruch des Notrufs zu bieten.

Vorteilhafterweise kann gemäß Ausführungsformen insbesondere eine Verbesserung von Sicherheit und Schutz für Fahrzeuglenker und optional auch Beifahrer von einspurigen Fahrzeugen bei Unfallereignissen erreicht werden. Beispielsweise kann bei hoher Verletzungsschwere ein frühzeitiges Eintreffen von Rettungskräften ermöglicht werden, da auf eine Wartezeit für einen Abbruch des Notrufs seitens des Fahrers verzichtet werden kann. Insbesondere können jedoch bei Unfallereignissen mit geringer Verletzungsschwere unnötige Alarmierungen bzw. Notrufe vermieden werden, da die Wartezeit für einen optionalen Abbruch des automatischen Notrufs in diesem Fall angeboten werden kann. Somit kann die Möglichkeit geschaffen werden, eine Abschätzung bzw. Einordnung eines Unfallereignisses dahin gehend zu treffen, ob ein Risiko für eine hohe Verletzungsschwere so groß ist, dass eine verzögerte Alarmierung unangemessen wäre ist, wobei andernfalls eine Verzögerungszeit bzw. Wartezeit bis zum Notruf bzw. zur Alarmierung beibehalten werden kann.

Es wird ein Verfahren zum Steuern einer Notrufeinrichtung für ein einspuriges Fahrzeug vorgestellt, wobei das Verfahren die Schritte des Anspruch 1 aufweist.

Dieses Verfahren kann beispielsweise in Software oder Hardware oder in einer Mischform aus Software und Hardware beispielsweise in einem Steuergerät oder einer Vorrichtung implementiert sein. Bei dem Fahrzeug kann es sich um ein Kraftfahrzeug handeln, beispielsweise ein Landfahrzeug, insbesondere ein motorisiertes Zweirad, Kraftrad, Motorrad oder dergleichen. Der Fahrer kann ein Fahrzeuglenker des Fahrzeugs oder auch ein Beifahrer des Fahrzeugs sein. Das Unfallereignis kann eine Kollision des Fahrzeugs mit einem Kollisionsobjekt repräsentieren und zusätzlich oder alternativ aus einem Kontrollverlust, Sturz oder Kippvorgang des Fahrzeugs resultieren. Die Verletzungsschwere kann auch eine Information über eine Art des Unfallereignisses aufweisen. Die Verletzungsschwere kann als ein numerischer Wert oder als ein Satz von numerischen Werten ermittelt werden. Im Schritt des Ermittelns kann die Verletzungsschwere auch unter Verwendung einer Ermittlungsvorschrift ermittelt werden. Die Ermittlungsvorschrift kann zumindest einen physikalischen Zusammenhang zwischen den Fahrdynamikdaten und zusätzlich oder alternativ den Bedieneingabedaten und der Verletzungsschwere aufweisen. Die Wartezeitdauer kann beispielsweise etwa 20 Sekunden bis etwa 30 Sekunden betragen. Erfindungsgemäß wird der Notruf mittels der Notrufeinrichtung automatisiert durchgeführt werden. Ob das Steuersignal mit einem Aktivierungsbefehl zum unverzüglichen oder zum verzögerten Aktivieren des Notrufs erzeugt wird, wird erfindungsgemäß abhängig von der Verletzungsschwere bestimmt oder entschieden.

Gemäß einer Ausführungsform kann im Schritt des Einlesens zumindest ein Sensorsignal eingelesen werden, das als Fahrdynamikdaten mindestens einen Beschleunigungswert einer Beschleunigung des Fahrzeugs relativ zu mindestens einer Raumachse, einen Neigungswinkel des Fahrzeugs um eine Längsachse desselben, eine Verzögerungsrate. Alternativ kann gemäß einer nicht erfindungsgemäßen Ausführungsform eine Fahrzeuggeschwindigkeit repräsentiert und zusätzlich oder alternativ als Bedieneingabedaten eine aktuelle Position eines Gashebels oder Gasgriffs, einen Bremsdruck, einen Lenkwinkel und zusätzlich oder alternativ einen Belegungszustand mindestens eines Handgriffs des Fahrzeugs durch eine Hand des Fahrers repräsentieren Eine solche Ausführungsform bietet den Vorteil, dass eine zuverlässige und genaue Ermittlung der Verletzungsschwere basierend auf Sensordaten von Fahrzeugsensoren erreicht werden kann.

Erfindungsgemäß wird im Schritt des Ermittelns als die Verletzungsschwere eine bei dem Unfallereignis abzubauende kinetische Energie bezüglich des Fahrers ermittelt. Hierbei wird im Schritt des Ermittelns von dem zumindest einen Sensorsignal mindestens ein Signalwert verwendet, der zu einem bezogen auf das Unfallereignis als maßgeblich bestimmten Zeitpunkt oder Zeitraum vorliegt. Somit kann die Verletzungsschwere auf exakte, sichere und für das konkrete Unfallereignis zutreffende Weise ermittelt werden.

Dabei kann im Schritt des Ermittelns unter Verwendung des zumindest einen Sensorsignals ein Kollisionsbeginn einer Kollision zwischen dem Fahrzeug und einem Kollisionsobjekt als bezogen auf das Unfallereignis maßgeblicher Zeitpunkt oder Zeitraum bestimmt werden. Für das Bestimmen des Kollisionsbeginns kann hierbei das zumindest eine Sensorsignal als Fahrdynamikdaten insbesondere eine Beschleunigung des Fahrzeugs relativ zu mindestens einer Raumachse repräsentieren. Eine solche Ausführungsform bietet den Vorteil, dass im Falle eines Unfallereignisses, bei dem eine Kollision des Fahrzeugs mit einem Kollisionsobjekt erfolgt und bei Kollisionsbeginn ein Kontakt zwischen dem Fahrzeug und Fahrer besteht, die Verletzungsschwere einfach und zuverlässig ermittelt werden kann.

Erfindungsgemäß wird dabei im Schritt des Ermittelns unter Verwendung des zumindest einen Sensorsignals eine Trennung zwischen dem Fahrzeug und dem Fahrer als bezogen auf das Unfallereignis maßgeblicher Zeitpunkt oder Zeitraum bestimmt werden. Hierbei kann die Trennung unter Verwendung einer Analyse eines Wechsels zwischen Präzession und Zentripetalkraft bestimmt werden. Für das Bestimmen der Trennung kann dabei das zumindest eine Sensorsignal als Bedieneingabedaten insbesondere einen Lenkwinkel repräsentieren. Eine solche Ausführungsform bietet den Vorteil, dass im Falle eines Unfallereignisses, bei dem der Fahrer von dem Fahrzeug getrennt wird, die Verletzungsschwere auf einer für ein derartiges Unfallereignis und bezogen auf den Fahrer korrekten Datengrundlage ermittelt werden kann.

Gemäß einer Ausführungsform kann im Schritt des Verarbeitens ein Vergleich der Verletzungsschwere mit vordefinierten biomechanischen Vergleichswerten und zusätzlich oder alternativ mit Informationen aus Unfalldatenbanken durchgeführt werden. Zusätzlich oder alternativ kann im Schritt des Verarbeitens eine Überprüfung auf eine Anwesenheit oder Abwesenheit des Fahrers auf dem Fahrzeug am Ende des Unfallereignisses durchgeführt werden. Hierbei kann das Steuersignal abhängig von einem Ergebnis des Vergleichs und zusätzlich oder alternativ abhängig von einem Ergebnis der Überprüfung erzeugt werden. Eine solche Ausführungsform bietet den Vorteil, dass sicher und genau entschieden werden kann, ob der Notruf unverzüglich oder verzögert zu aktivieren ist.

Der hier vorgestellte Ansatz schafft ferner eine Vorrichtung, die ausgebildet ist, um die Schritte einer Variante eines hier vorgestellten Verfahrens in entsprechenden Einrichtungen durchzuführen, anzusteuern bzw. umzusetzen. Auch durch diese Ausführungsvariante der Erfindung in Form einer Vorrichtung kann die der Erfindung zugrunde liegende Aufgabe schnell und effizient gelöst werden. Hierzu kann die Vorrichtung zumindest eine Recheneinheit zum Verarbeiten von Signalen oder Daten, zumindest eine Speichereinheit zum Speichern von Signalen oder Daten, zumindest eine Schnittstelle zu einem Sensor oder einem Aktor zum Einlesen von Sensorsignalen von dem Sensor oder zum Ausgeben von Daten- oder Steuersignalen an den Aktor und/oder zumindest eine Kommunikationsschnittstelle zum Einlesen oder Ausgeben von Daten aufweisen, die in ein Kommunikationsprotokoll eingebettet sind. Die Recheneinheit kann beispielsweise ein Signalprozessor, ein Mikrocontroller oder dergleichen sein, wobei die Speichereinheit ein Flash-Speicher, ein EEPROM oder eine magnetische Speichereinheit sein kann. Die Kommunikationsschnittstelle kann ausgebildet sein, um Daten drahtlos und/oder leitungsgebunden einzulesen oder auszugeben, wobei eine Kommunikationsschnittstelle, die leitungsgebundene Daten einlesen oder ausgeben kann, diese Daten beispielsweise elektrisch oder optisch aus einer entsprechenden Datenübertragungsleitung einlesen oder in eine entsprechende Datenübertragungsleitung ausgeben kann.

Unter einer Vorrichtung kann vorliegend ein elektrisches Gerät verstanden werden, das Sensorsignale verarbeitet und in Abhängigkeit davon Steuer- und/oder Datensignale ausgibt. Die Vorrichtung kann eine Schnittstelle aufweisen, die hard- und/oder softwaremäßig ausgebildet sein kann. Bei einer hardwaremäßigen Ausbildung können die Schnittstellen beispielsweise Teil eines sogenannten System-ASICs sein, der verschiedenste Funktionen der Vorrichtung beinhaltet. Es ist jedoch auch möglich, dass die Schnittstellen eigene, integrierte Schaltkreise sind oder zumindest teilweise aus diskreten Bauelementen bestehen. Bei einer softwaremäßigen Ausbildung können die Schnittstellen Softwaremodule sein, die beispielsweise auf einem Mikrocontroller neben anderen Softwaremodulen vorhanden sind.

Es wird auch ein Notrufsystem für ein einspuriges Fahrzeug vorgestellt, wobei das Notrufsystem folgende Merkmale aufweist:
eine Ausführungsform der vorstehend genannten Vorrichtung; und
die Notrufeinrichtung, wobei die Notrufeinrichtung und die Vorrichtung signalübertragungsfähig miteinander verbunden sind.

Die Vorrichtung kann in Verbindung mit dem Notrufsystem vorteilhaft eingesetzt oder verwendet werden, um eine Durchführung bzw. Ausführung eines Notrufs mittels der Notrufeinrichtung zu steuern. Insbesondere kann hierbei die Vorrichtung ausgebildet sein, um je nach tatsächlich eingetretenen Unfallereignis, insbesondere einer Verletzungsschwere des Fahrers, eine unverzügliche oder verzögerte Aktivierung des Notrufs zu bewirken.

Von Vorteil ist auch ein Computerprogrammprodukt oder Computerprogramm mit Programmcode, der auf einem maschinenlesbaren Träger oder Speichermedium wie einem Halbleiterspeicher, einem Festplattenspeicher oder einem optischen Speicher gespeichert sein kann und zur Durchführung, Umsetzung und/oder Ansteuerung der Schritte des Verfahrens nach einer der vorstehend beschriebenen Ausführungsformen verwendet wird, insbesondere wenn das Programmprodukt oder Programm auf einem Computer oder einer Vorrichtung ausgeführt wird.

Ausführungsbeispiele des hier vorgestellten Ansatzes sind in den Zeichnungen dargestellt und in der nachfolgenden Beschreibung näher erläutert. Es zeigt:
Fig. 1 eine schematische Darstellung eines einspurigen Fahrzeugs mit einem Notrufsystem gemäß einem Ausführungsbeispiel;
Fig. 2 ein Ablaufdiagramm eines Verfahrens zum Steuern gemäß einem Ausführungsbeispiel;
Fig. 3 eine schematische Darstellung eines Unfallereignisses; und
Fig. 4 eine schematische Darstellung eines Unfallereignisses.

In der nachfolgenden Beschreibung günstiger Ausführungsbeispiele der vorliegenden Erfindung werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

Fig. 1 zeigt eine schematische Darstellung eines einspurigen Fahrzeugs 100 mit einem Notrufsystem 110 gemäß einem Ausführungsbeispiel. Bei dem Fahrzeug 100 handelt es sich um ein Kraftfahrzeug, genauer gesagt ein Kraftrad, insbesondere ein Motorrad oder dergleichen. Von dem Fahrzeug 100 sind in der Darstellung von Fig. 1 beispielhaft lediglich eine Sensoreinrichtung 102 und das Notrufsystem 110 gezeigt.

Die Sensoreinrichtung 102 und das Notrufsystem 110 sind signalübertragungsfähig miteinander verbunden. Gemäß einem Ausführungsbeispiel weist das Fahrzeug 100 eine Mehrzahl von Sensoreinrichtungen 102 auf. Jede Sensoreinrichtung 102 bzw. die zumindest eine Sensoreinrichtung 102 ist ausgebildet, um Fahrdynamikdaten des Fahrzeugs 100 und/oder Bedieneingabedaten eines Fahrers des Fahrzeugs 100 zu erfassen. Ferner ist jede Sensoreinrichtung 102 bzw. die zumindest eine Sensoreinrichtung 102 ausgebildet, um zumindest ein Sensorsignal 104 auszugeben oder bereitzustellen, das die Fahrdynamikdaten und/oder Bedieneingabedaten repräsentiert.

Beispielsweise handelt es sich bei durch das Sensorsignal 104 repräsentierten Fahrdynamikdaten um mindestens einen Beschleunigungswert einer Beschleunigung des Fahrzeugs 100 relativ zu mindestens einer Raumachse, um einen Neigungswinkel des Fahrzeugs 100 um eine Längsachse desselben, um eine Verzögerungsrate des Fahrzeugs 100 und/oder um eine Geschwindigkeit des Fahrzeugs 100. Bei den durch das Sensorsignal 104 repräsentierten Bedieneingabedaten handelt es sich beispielsweise um eine aktuelle Position eines Gashebels oder Gasgriffs des Fahrzeugs 100, um einen Bremsdruck des Fahrzeugs 100, um einen Lenkwinkel einer Lenksäule oder Lenkstange des Fahrzeugs 100 und/oder um einen Belegungszustand mindestens eines Handgriffs des Fahrzeugs 100 durch eine Hand des Fahrers.

Das Notrufsystem 110 umfasst eine Notrufeinrichtung 115 zum Durchführen des Notrufs und eine Steuervorrichtung 120 bzw. Vorrichtung 120 zum Steuern der Notrufeinrichtung 115. Die Notrufeinrichtung 115 und die Vorrichtung 120 sind signalübertragungsfähig miteinander verbunden. Die Notrufeinrichtung 115 ist ausgebildet, um zum Durchführen des Notrufs eine Notfallmeldung oder Notfallnachricht beispielsweise mittels Funk oder dergleichen an einen außerhalb des Fahrzeugs 100 angeordneten Empfänger zu senden. Die Vorrichtung 120 umfasst eine Einleseeinrichtung 122, eine Ermittlungseinrichtung 124, eine Verarbeitungseinrichtung 146 und eine Bereitstellungseinrichtung 128. Ferner umfasst die Vorrichtung 120 auch eine Eingangsschnittstelle 121 und eine Ausgangsschnittstelle 129. Über die Eingangsschnittstelle 121 ist die Vorrichtung 120 signalübertragungsfähig mit der mindestens einen Sensoreinrichtung 102 verbunden. Über die Ausgangsschnittstelle 129 ist die Vorrichtung 120 signalübertragungsfähig mit der Notrufeinrichtung 115 verbunden.

Die Einleseeinrichtung 122 der Vorrichtung 120 ist ausgebildet, um von der Eingangsschnittstelle 121 zu der mindestens einen Sensoreinrichtung 102 des Fahrzeugs 100 das zumindest eine Sensorsignal 104 einzulesen. Die Einleseeinrichtung 122 ist auch ausgebildet, um das zumindest eine Sensorsignal 104 an die Ermittlungseinrichtung 124 der Vorrichtung 120 weiterzuleiten. Die Ermittlungseinrichtung 124 ist ausgebildet, um unter Verwendung des zumindest einen Sensorsignals 104 eine Verletzungsschwere 125 des Fahrers des Fahrzeugs 100 bei einem Unfallereignis des Fahrzeugs 100 zu ermitteln. Auch ist die Ermittlungseinrichtung 124 ausgebildet, um die ermittelte Verletzungsschwere 125 in Form eines Signals an die Verarbeitungseinrichtung 126 der Vorrichtung 120 weiterzuleiten.

Die Verarbeitungseinrichtung 126 ist ausgebildet, um die mittels der Ermittlungseinrichtung 124 ermittelte Verletzungsschwere 125 zu verarbeiten, um ein Steuersignal 127 zum Steuern der Notrufeinrichtung 115 zu erzeugen. Dabei ist die Verarbeitungseinrichtung 126 ausgebildet, um die Verletzungsschwere 125 so zu verarbeiten und das Steuersignal 127 so zu erzeugen, dass das Steuersignal 127 einen Aktivierungsbefehl umfasst, der ein Aktivieren eines Notrufs mittels der Notrufeinrichtung 115 unverzüglich nach oder um eine vordefinierte Wartezeitdauer verzögert nach dem Unfallereignis bewirkt. Die Verarbeitungseinrichtung 126 ist ferner ausgebildet, um das erzeugte Steuersignal 127 an die Bereitstellungseinrichtung 128 weiterzuleiten. Die Bereitstellungseinrichtung 128 der Vorrichtung 120 wiederum ist ausgebildet, um das erzeugte Steuersignal 127 zur Ausgabe an die Ausgangsschnittstelle 129 zu der Notrufeinrichtung 115 bereitzustellen.

Die Notrufeinrichtung 115 ist ausgebildet, um ansprechend auf das Steuersignal 127 und abhängig von dem durch das Steuersignal 127 umfassten Aktivierungsbefehl den Notruf unverzüglich oder verzögert durchzuführen.

Gemäß einem Ausführungsbeispiel ist die Verarbeitungseinrichtung 126 ausgebildet, um einen Vergleich der Verletzungsschwere 125 mit vordefinierten biomechanischen Vergleichswerten und/oder Informationen aus Unfalldatenbanken durchzuführen. Zusätzlich oder alternativ ist hierbei die Verarbeitungseinrichtung 126 ausgebildet, um eine Überprüfung auf eine Anwesenheit oder Abwesenheit des Fahrers auf dem Fahrzeug 100 am Ende des Unfallereignisses durchzuführen. Ferner ist hierbei die Verarbeitungseinrichtung 126 ausgebildet, um das Steuersignal 127 abhängig von einem Ergebnis des Vergleichs und/oder von einem Ergebnis der Überprüfung zu erzeugen.

Genauer gesagt ist die Ermittlungseinrichtung 124 ausgebildet, um als die Verletzungsschwere 125 insbesondere eine bei dem Unfallereignis abzubauende kinetische Energie bezüglich des Fahrers zu ermitteln. Dabei ist die Ermittlungseinrichtung 124 gemäß einem Ausführungsbeispiel auch ausgebildet, um von dem zumindest einen Sensorsignal 104 mindestens einen Signalwert zu verwenden, der zu einem bezogen auf das Unfallereignis als maßgeblich bestimmten Zeitpunkt oder in einem bezogen auf das Unfallereignis als maßgeblich bestimmten Zeitraum vorliegt. Gemäß einem Ausführungsbeispiel ist die Ermittlungseinrichtung 124 hierbei ausgebildet, um unter Verwendung des zumindest einen Sensorsignals 104 einen Kollisionsbeginn einer Kollision zwischen dem Fahrzeug 100 und einem Kollisionsobjekt als bezogen auf das Unfallereignis maßgeblichen Zeitpunkt oder Zeitraum zu bestimmen. Dies ist nachfolgend insbesondere unter Bezugnahme auf Fig. 3 noch detaillierter erläutert. Gemäß einem Ausführungsbeispiel ist die Ermittlungseinrichtung 124 hierbei auch ausgebildet, um unter Verwendung des zumindest einen Sensorsignals 104 eine Trennung zwischen dem Fahrzeug 100 und dem Fahrer als bezogen auf das Unfallereignis maßgeblichen Zeitpunkt oder Zeitraum zu bestimmen. Dabei ist die Ermittlungseinrichtung 124 ausgebildet, um die Trennung zwischen Fahrzeug 100 und Fahrer unter Verwendung einer Analyse eines Wechsels zwischen Präzession und Zentripetalkraft zu bestimmen, der anhand des zumindest einen Sensorsignals 104 messbar ist. Dies ist nachfolgend insbesondere unter Bezugnahme auf Fig. 4 noch detaillierter erläutert.

Fig. 2 zeigt ein Ablaufdiagramm eines Verfahrens 200 zum Steuern gemäß einem Ausführungsbeispiel. Das Verfahren 200 zum Steuern ist ausführbar, um eine Notrufeinrichtung für ein einspuriges Fahrzeug zu steuern bzw. anzusteuern. Hierbei ist das Verfahren 200 zum Steuern mittels bzw. unter Verwendung der Vorrichtung aus Fig. 1 oder einer ähnlichen Vorrichtung ausführbar. Auch ist das Verfahren 200 zum Steuern in Verbindung mit dem Notrufsystem aus Fig. 1 oder einem ähnlichen Notrufsystem und/oder dem Fahrzeug aus Fig. 1 oder einem ähnlichen Fahrzeug ausführbar. Das Verfahren 200 zum Steuern weist einen Schritt 210 des Einlesens, einen Schritt 220 des Ermittelns, einen Schritt 230 des Verarbeitens und einen Schritt 240 des Bereitstellens auf.

In dem Schritt 210 des Einlesens wird von einer Schnittstelle zu mindestens einer Sensoreinrichtung des Fahrzeugs zumindest ein Sensorsignal eingelesen. Das zumindest eine Sensorsignal repräsentiert Fahrdynamikdaten des Fahrzeugs und/oder Bedieneingabedaten eines Fahrers des Fahrzeugs. Nachfolgend wird in dem Schritt 220 des Ermittelns unter Verwendung des zumindest einen Sensorsignals eine Verletzungsschwere des Fahrers des Fahrzeugs bei einem Unfallereignis des Fahrzeugs ermittelt. Erfindungsgemäß wird das Unfallereignis hierbei unter Verwendung des zumindest einen Sensorsignals erkannt, optional mittels der Vorrichtung oder eines anderen Steuergeräts. Wiederum nachfolgend wird in dem Schritt 230 des Verarbeitens die Verletzungsschwere verarbeitet, um ein Steuersignal zum Steuern der Notrufeinrichtung zu erzeugen. Das Steuersignal umfasst einen Aktivierungsbefehl zum Aktivieren eines Notrufs mittels der Notrufeinrichtung unverzüglich nach oder um eine vordefinierte Wartezeitdauer verzögert nach dem Unfallereignis. In dem Schritt 240 des Bereitstellens wird dann das Steuersignal zur Ausgabe an eine Schnittstelle zu der Notrufeinrichtung bereitgestellt.

Fig. 3 zeigt eine schematische Darstellung eines Unfallereignisses. Das in Fig. 3 dargestellte Unfallereignis besteht in einer Kollision eines Fahrzeugs 100 mit einem Kollisionsobjekt 300, genauer gesagt in einem Auftreffen auf ein Hindernis bzw. Kollisionsobjekt 300 beispielsweise in Gestalt eines Fremdfahrzeugs während einer Geradeausfahrt des Fahrzeugs 100. Hierbei sei angenommen, dass sich der Fahrer des Fahrzeugs 100 während des Unfallereignisses auf dem Fahrzeug 100 befindet. Bei dem Fahrzeug 100 handelt es sich um das Fahrzeug aus Fig. 1 oder ein ähnliches Fahrzeug, welches das Notrufsystem aus Fig. 1 oder ein ähnliches Notrufsystem aufweist.

In Fig. 3 ist eine Zeitachse t eingezeichnet, an der zwei Zeitpunkte, ein erster Zeitpunkt t=-x und ein zweiter Zeitpunkt t=0, angetragen sind. Der erste Zeitpunkt t=-x liegt vor einem Kollisionsbeginn. Der zweite Zeitpunkt t=0 markiert den Kollisionsbeginn. Aus den Daten des zumindest einen Sensorsignals, wie zum Beispiel Neigungswinkel bzw. Schräglage, Verzögerungsrate bzw. Verzögerung, Gashebelposition bzw. Gasgriffstellung, Bremsdruck und/oder der Erkennung, dass der Fahrer die Hände am Lenker hat, ist mittels der Vorrichtung aus Fig. 1 oder einer ähnlichen Vorrichtung eine Ausgangslage bestimmbar. Trifft das Fahrzeug 100 mit dem Fahrer auf ein Hindernis bzw. Kollisionsobjekt 300, kann aus der Verzögerung und der Restgeschwindigkeit vor dem Aufprall bzw. Kollisionsbeginn die kinetische Energie, die bei dem Unfallereignis abzubauen ist, und somit die Verletzungsschwere des Fahrers sicher ermittelt werden. Kriterien für unverzüglichen oder verzögerten Notruf sind somit beispielsweise die Fahrzeuggeschwindigkeit bei Kollisionsbeginn und die Verzögerungsrate. Aus biomechanischen Vergleichswerten und Informationen aus Unfalldatenbanken kann auf einen direkten bzw. unverzüglichen oder auf einen verzögerten Notruf entschieden werden.

Fig. 4 zeigt eine schematische Darstellung eines Unfallereignisses. Das in Fig. 4 dargestellte Unfallereignis besteht in einer Kurvenfahrt eines Fahrzeugs 100 mit einem Kontrollverlust über das Fahrzeug 100 seitens des Fahrers. Hierbei wird in der Darstellung von Fig. 4 zwischen einem ersten Fall 401, in dem der Fahrer des Fahrzeugs 100 während des Unfallereignisses auf dem Fahrzeug 100 verbleibt, und einem zweiten Fall 402 unterschieden, in dem im Verlauf des Unfallereignisses eine Trennung zwischen dem Fahrzeug 100 und dem Fahrer erfolgt. Bei dem Fahrzeug 100 handelt es sich um das Fahrzeug aus Fig. 1 oder ein ähnliches Fahrzeug, welches das Notrufsystem aus Fig. 1 oder ein ähnliches Notrufsystem aufweist.

In Fig. 4 ist eine Zeitachse t eingezeichnet, an der zwei Zeitpunkte, ein erster Zeitpunkt t=-x und ein zweiter Zeitpunkt t=0, angetragen sind. An dem ersten Zeitpunkt t=-x ist eine Aufteilung in den ersten Fall 401 und den zweiten Fall 402 veranschaulicht. Somit erfolgt gemäß dem zweiten Fall 402 zu dem ersten Zeitpunkt t=-x eine Trennung zwischen dem Fahrzeug 100 und dem Fahrer. Zu dem zweiten Zeitpunkt t=0 befindet sich gemäß dem ersten Fall 401 der Fahrer auf dem Fahrzeug 100.

Bei dem in Fig. 4 gezeigten Unfallereignis wird mittels der Vorrichtung aus Fig. 1 oder einer ähnlichen Vorrichtung ermittelt, wann und ob sich der Fahrer von dem Fahrzeug 100 getrennt hat. In dem ersten Fall 401 wird zu dem zweiten Zeitpunkt t=0 die Aktivierung des Notrufs um die Wartezeitdauer von beispielsweise 20 Sekunden verzögert. In dem zweiten Fall 402 erfolgt zu dem zweiten Zeitpunkt t=0 die Aktivierung des Notrufs unverzüglich. Befindet sich der Fahrer in der Endlage des Fahrzeugs 100, hier zu dem zweiten Zeitpunkt t=0, an oder auf dem Fahrzeug 100, wie in der Geradeausfahrt in Fig. 3, wird anhand der von der zumindest einen Sensoreinrichtung erfassten Messwerte bestimmt, ob eine Aktivierungsverzögerung bzw. Auslöseverzögerung erlaubt wird. Hat sich der Fahrer zu dem ersten Zeitpunkt t=-x vom Fahrzeug 100 getrennt, ist die kinetische Energie zu diesem ersten Zeitpunkt t=-x relevant zum Ermitteln der Verletzungsschwere. Mittels der Vorrichtung aus Fig. 1 und/oder durch Ausführung des Verfahrens aus Fig. 2 kann für den zweiten Fall 402 der erste Zeitpunkt t=-x bestimmt werden.

Unter Bezugnahme auf die vorstehend beschriebenen Figuren werden nachfolgend Ausführungsbeispiele zusammenfassend und mit anderen Worten erläutert.

Erfindungsgemäß ist die Basis für die Ermittlung der Verletzungsschwere 125 des Fahrers ist die Energie, die an oder in seinem Körper abzubauen ist, wenn es mit dem Fahrzeug 100 zu einem Sturz oder einer Kollision gekommen ist. Sollte sich der Fahrer im Verlauf vor dem Eintreffen auf das Kollisionsobjekt 300 vom Fahrzeug 100 getrennt haben, ist die Geschwindigkeit zum Zeitpunkt der Trennung ein Maß für seine kinetische Energie, die bei dem Unfallereignis abzubauen ist. Deshalb wird gemäß einem Ausführungsbeispiel mittels der Vorrichtung 100 bzw. durch Ausführen des Verfahrens 200 dieser maßgebliche Zeitpunkt erkannt, um entsprechend mit der Notrufstrategie darauf zu reagieren. In dieser Betrachtung wird davon ausgegangen, dass sich keine Sensorik am Fahrer oder Beifahrer befindet. Zur Unterscheidung der verschiedenen Situationen bzw. Szenarien von Unfallereignissen ist insbesondere der gesamte historische Hergang bzw. Verlauf der durch das zumindest eine Sensorsignal 104 repräsentierten Fahrdynamikdaten und/oder Bedieneingabedaten zu betrachten.

Ein dynamischer, kontrollierter bzw. geregelter Bewegungsablauf eines Fahrzeugs 100 in Gestalt eines Zweirades mit Fahrer ist eine stete Abfolge von Kompensation von Kräften bzw. Momenten. Zu erwähnen sind hierbei Seitenführungskraft, Schräglage und Geschwindigkeit sowie Zentrifugalkraft und Zentripetalkraft. Die Zentrifugalkraft ergibt sich gemäß der Beziehung F_{zf} = mv²/r, wobei v die Bandgeschwindigkeit repräsentiert, r den als konstant angenommenen Radius repräsentiert und m die konstante Masse repräsentiert. Die der Seitenführungskraft entsprechende Zentripetalkraft ist durch die Beziehung F_{zp} = -mω²r definiert, wobei ω die Winkelgeschwindigkeit repräsentiert. Ein Übergang von einem solchen geregelten Ablauf in einen einfachen physikalischen Ablauf, z. B. ein Umkippen, oder einen chaotischen Ablauf, z. B. ein Überschlag, wird als Zeitpunkt des Kontrollverlustes durch den Fahrer bewertet.

Eine stabile Kurvenfahrt ist abhängig von der Geschwindigkeit und den Seitenführungskräften. Für einen definierten Kurvenradius ist dies mittels der an dem Fahrzeug 100 befindlichen Sensoreinrichtung 102 in Gestalt einer Inertialsensorik messtechnisch erfassbar. Um eine Anwesenheit des Fahrers auf dem Fahrzeug 100 eindeutig zu erkennen, wird der Wirkungskreis zwischen Fahrer und Fahrzeug 100 über die Lenkung des Fahrzeugs 100 bestimmt.

Jede Lenkbewegung eines Vorderrades des Fahrzeugs 100 mit einem Lenkwinkel, der kleiner als 90 Grad zum Aufstandspunkt ist, bewirkt ein Kippen des rotierenden Rades. Daraus folgt ein Drehimpuls mit einer erzwungenen Präzession. Das Fahrzeug 100 wird in eine entgegengesetzte Kreisbahn gezwungen. Die Zentripetalkraft, die im Gesamtschwerpunkt angreift, bewirkt ein Moment, das der Präzession entgegenwirkt. Der Wechsel zwischen den einzelnen Effekten wird vom Fahrer bestimmt. Eine Geradeausfahrt sei hierbei als eine Kurvenfahrt mit unendlichem Radius definiert.

Wird der Wirkungskreis zwischen dem Fahrer und dem Fahrzeug 100 unterbrochen oder ist derselbe nicht mehr erfassbar, kann davon ausgegangen werden, dass sich der Fahrer vom Fahrzeug 100 getrennt hat. Stellt die Vorrichtung 120 diesen Zustand fest, wird erfindungsgemäß über die Beziehung Geschwindigkeit und typische Masse des Fahrers die abzubauende Energie und damit die Verletzungsschwere 125 ermittelt. Daraus folgt die Entscheidung über die Auslöseverzögerung des Notrufs. Für den Fall eines unter dem Fahrzeug 100 eingeklemmten Fahrers gelten die Bedingungen der Geradeausfahrt.

Umfasst ein Ausführungsbeispiel eine "und/oder"-Verknüpfung zwischen einem ersten Merkmal und einem zweiten Merkmal, so ist dies so zu lesen, dass das Ausführungsbeispiel gemäß einer Ausführungsform sowohl das erste Merkmal als auch das zweite Merkmal und gemäß einer weiteren Ausführungsform entweder nur das erste Merkmal oder nur das zweite Merkmal aufweist.

## Patentansprüche

1. Verfahren (200) zum Steuern einer Notrufeinrichtung (115) für ein einspuriges Fahrzeug (100), wobei das Verfahren (200) folgende Schritte aufweist:
Einlesen (210) zumindest eines Sensorsignals (104) von einer Schnittstelle (121) zu mindestens einer Sensoreinrichtung (102) des Fahrzeugs (100), wobei das zumindest eine Sensorsignal (104) Fahrdynamikdaten des Fahrzeugs (100) repräsentiert;
Erkennen eines Unfallereignis unter Verwendung des zumindest einen Sensorsignals (104), Erkennen des Zeitpunkts einer Trennung zwischen Fahrzeug und dem Fahrer; Ermitteln (220) einer Verletzungsschwere (125) des Fahrers des Fahrzeugs (100) bei einem Unfallereignis des Fahrzeugs (100) unter Verwendung des zumindest einen Sensorsignals (104),
**dadurch gekennzeichnet, dass** unter Verwendung des zumindest einen Sensorsignals (104) die Trennung zwischen dem Fahrzeug (100) und dem Fahrer als bezogen auf das Unfallereignis maßgeblicher Zeitpunkt oder Zeitraum bestimmt wird und
für die Ermittlung der Verletzungsschwere (125) des Fahrers die Energie, die an oder in seinem Körper abzubauen ist ermittelt wird, wobei die Geschwindigkeit zum Zeitpunkt der Trennung und eine typische Masse des Fahrers ein Maß für die Energie ist.
Verarbeiten (230) der ermittelten Verletzungsschwere (125), um ein Steuersignal (127) zum Steuern der Notrufeinrichtung (115) zu erzeugen, wobei das Steuersignal (127) einen Aktivierungsbefehl zum Aktivieren eines automatischen Notrufs mittels der Notrufeinrichtung (115) abhängig von der Verletzungsschwere unverzüglich nach oder um eine vordefinierte Wartezeitdauer verzögert nach dem Unfallereignis umfasst,
Bereitstellen (240) des Steuersignals (127) zur Ausgabe an eine Schnittstelle (129) zu der Notrufeinrichtung (115).

2. Verfahren (200) gemäß Anspruch 1, **dadurch gekennzeichnet, dass** im Schritt (210) des Einlesens zumindest ein Sensorsignal (104) eingelesen wird, das mindestens einen Beschleunigungswert einer Beschleunigung des Fahrzeugs (100) relativ zu mindestens einer Raumachse, einen Neigungswinkel des Fahrzeugs (100) um eine Längsachse desselben, eine Verzögerungsrate und/oder eine Fahrzeuggeschwindigkeit als Fahrdynamikdaten repräsentiert

3. Verfahren (200) einem der vorangegangenen Ansprüche, **dadurch gekennzeichnet, dass** im Schritt (220) des Ermittelns unter Verwendung des zumindest einen Sensorsignals (104) ein Kollisionsbeginn (t=0) einer Kollision zwischen dem Fahrzeug (100) und einem Kollisionsobjekt (300) als bezogen auf das Unfallereignis maßgeblicher Zeitpunkt oder Zeitraum bestimmt wird.

4. Verfahren (200) gemäß einem der vorangegangenen Ansprüche, wobei die Trennung unter Verwendung einer Analyse eines Wechsels zwischen Präzession und Zentripetalkraft bestimmt wird.

5. Verfahren (200) gemäß einem der vorangegangenen Ansprüche, **dadurch gekennzeichnet, dass** im Schritt (230) des Verarbeitens ein Vergleich der Verletzungsschwere (125) mit vordefinierten biomechanischen Vergleichswerten und/oder Informationen aus Unfalldatenbanken durchgeführt wird und/oder eine Überprüfung auf eine Anwesenheit oder Abwesenheit des Fahrers auf dem Fahrzeug (100) am Ende des Unfallereignisses durchgeführt wird, wobei das Steuersignal (127) abhängig von einem Ergebnis des Vergleichs und/oder von einem Ergebnis der Überprüfung erzeugt wird.

6. Verfahren (200) gemäß einem der vorangegangenen Ansprüche, **dadurch gekennzeichnet, dass** der automatische Notruf bei einer hohen Verletzungsschwere unverzüglich und bei einer geringen Verletzungsschwere nach der vordefinierten Wartezeit abgesetzt wird.

7. Vorrichtung (120), die eingerichtet ist, um die Schritte des Verfahrens (200) gemäß einem der vorangegangenen Ansprüche in entsprechenden Einheiten (122, 124, 126, 128) auszuführen und/oder anzusteuern.

8. Notrufsystem (110) für ein einspuriges Fahrzeug (100), wobei das Notrufsystem (110) folgende Merkmale aufweist:
eine Vorrichtung (120) gemäß Anspruch 7; und
die Notrufeinrichtung (115), wobei die Notrufeinrichtung (115) und die Vorrichtung (120) signalübertragungsfähig miteinander verbunden sind.

9. Computerprogramm, das dazu eingerichtet ist, die Schritte des Verfahrens (200) gemäß einem der Ansprüche 1 bis 6 auszuführen und/oder anzusteuern.

10. Maschinenlesbares Speichermedium, auf dem das Computerprogramm nach Anspruch 9 gespeichert ist.

## Claims

1. Method (200) for controlling an emergency call device (115) for a single-track vehicle (100), wherein the method (200) comprises the following steps:
reading in (210) at least one sensor signal (104) from an interface (121) to at least one sensor device (102) of the vehicle (100), wherein the at least one sensor signal (104) represents driving dynamics data relating to the vehicle (100);
detecting an accident event using the at least one sensor signal (104),
detecting the time of separation between the vehicle and the driver;
determining (220) an injury severity (125) of the driver of the vehicle (100) in the case of an accident event involving the vehicle (100) using the at least one sensor signal (104),
**characterized in that** the separation between the vehicle (100) and the driver is determined, as the time or period of time relevant to the accident event, using the at least one sensor signal (104), and
in order to determine the injury severity (125) of the driver, the energy to be dissipated at or in his body is determined, the speed at the time of separation and a typical mass of the driver being a measure of the energy;
processing (230) the determined injury severity (125) in order to generate a control signal (127) for controlling the emergency call device (115), wherein the control signal (127) comprises an activation command for activating an automatic emergency call by means of the emergency call device (115) immediately after the accident event or with a delay of a predefined waiting period after the accident event, depending on the injury severity,
providing (240) the control signal (127) for output to an interface (129) to the emergency call device (115).

2. Method (200) according to Claim 1, **characterized in that**, in the reading-in step (210), at least one sensor signal (104) is read in, which represents at least one acceleration value of an acceleration of the vehicle (100) relative to at least one spatial axis, a tilt angle of the vehicle (100) around a longitudinal axis of the same, a deceleration rate and/or a vehicle speed as driving dynamics data.

3. Method (200) according to one of the preceding claims, **characterized in that**, in the determining step (220), a collision start (t=0) of a collision between the vehicle (100) and a collision object (300) is determined, as the time or period of time relevant to the accident event, using the at least one sensor signal (104).

4. Method (200) according to one of the preceding claims, wherein the separation is determined using an analysis of a change between precession and centripetal force.

5. Method (200) according to one of the preceding claims, **characterized in that**, in the processing step (230), the injury severity (125) is compared with predefined biomechanical comparison values and/or information from accident databases and/or a check for the presence or absence of the driver on the vehicle (100) is carried out at the end of the accident event, the control signal (127) being generated on the basis of a result of the comparison and/or a result of the check.

6. Method (200) according to one of the preceding claims, **characterized in that** the automatic emergency call is made immediately in case of a high injury severity and is made after the predefined waiting time in case of a low injury severity.

7. Apparatus (120) configured to carry out and/or control the steps of the method (200) according to one of the preceding claims in appropriate units (122, 124, 126, 128).

8. Emergency call system (110) for a single-track vehicle (100), wherein the emergency call system (110) has the following features:
an apparatus (120) according to Claim 7; and
the emergency call device (115), wherein the emergency call device (115) and the apparatus (120) are connected to each other with signal transmission capability.

9. Computer program configured to carry out and/or control the steps of the method (200) according to one of Claims 1 to 6.

10. Machine-readable storage medium on which the computer program according to Claim 9 is stored.

## Revendications

1. Procédé (200) de commande d'un dispositif d'appel d'urgence (115) pour un véhicule à voie unique (100), le procédé (200) comprenant les étapes consistant à :
lire (210) au moins un signal de capteur (104) à partir d'une interface (121) avec au moins un dispositif capteur (102) du véhicule (100), ledit au moins un signal de capteur (104) représentant des données de dynamique de conduite du véhicule (100) ;
reconnaître un événement d'accident à l'aide dudit au moins un signal de capteur (104) ;
reconnaître l'instant d'une séparation entre le véhicule et le conducteur ;
déterminer (220), à l'aide dudit au moins un signal de capteur (104), une gravité des blessures (125) du conducteur du véhicule (100) en cas d'accident du véhicule (100),
**caractérisé en ce que** l'utilisation dudit au moins un signal de capteur (104) permet de déterminer la séparation entre le véhicule (100) et le conducteur comme étant un instant ou une période pertinent(e) par rapport à l'événement d'accident et
pour la détermination de la gravité des blessures (125) du conducteur, l'énergie qui doit être dissipée sur ou dans son corps est déterminée, la vitesse à l'instant de la séparation et une masse typique du conducteur étant une mesure de l'énergie,
traiter (230) la gravité des blessures (125) déterminée afin de générer un signal de commande (127) destiné à commander le dispositif d'appel d'urgence (115), le signal de commande (127) comprenant une instruction d'activation destinée à activer un appel d'urgence automatique au moyen du dispositif d'appel d'urgence (115) en fonction de la gravité des blessures, immédiatement après ou de manière différée d'un temps d'attente prédéfini après l'événement d'accident ;
fournir (240) le signal de commande (127) à des fins d'émission vers une interface (129) avec le dispositif d'appel d'urgence (115).

2. Procédé (200) selon la revendication 1, **caractérisé en ce que**, lors de l'étape (210) de lecture, au moins un signal de capteur (104) est lu, lequel représente au moins une valeur d'accélération du véhicule (100) par rapport à au moins un axe spatial, un angle d'inclinaison du véhicule (100) autour de son axe longitudinal, un taux de décélération et/ou une vitesse du véhicule en tant que données de dynamique de conduite.

3. Procédé (200) selon l'une quelconque des revendications précédentes, **caractérisé en ce que**, lors de l'étape (220) de détermination, un début de collision (t=0) d'une collision entre le véhicule (100) et un objet de collision (300) est déterminé à l'aide dudit au moins un signal de capteur (104) comme étant un instant ou une période pertinent(e) par rapport à l'événement d'accident.

4. Procédé (200) selon l'une quelconque des revendications précédentes, dans lequel la séparation est déterminée à l'aide d'une analyse d'une alternance entre la précession et la force centripète.

5. Procédé (200) selon l'une quelconque des revendications précédentes, **caractérisé en ce que**, lors de l'étape (230) de traitement, une comparaison de la gravité des blessures (125) à des valeurs de comparaison et/ou des informations biomécaniques prédéfinies provenant de bases de données d'accidents est effectuée et/ou une vérification de la présence ou de l'absence du conducteur sur le véhicule (100) à la fin de l'événement d'accident est effectuée, le signal de commande (127) étant généré en fonction d'un résultat de la comparaison et/ou d'un résultat de la vérification.

6. Procédé (200) selon l'une quelconque des revendications précédentes, **caractérisé en ce que** l'appel d'urgence automatique est émis immédiatement en cas de gravité des blessures élevée et après le temps d'attente prédéfini en cas de faible gravité des blessures.

7. Dispositif (120) qui est conçu pour exécuter et/ou piloter les étapes du procédé (200) selon l'une quelconque des revendications précédentes dans des unités correspondantes (122, 124, 126, 128).

8. Système d'appel d'urgence (110) pour un véhicule à voie unique (100), le système d'appel d'urgence (110) présentant les caractéristiques suivantes :
un dispositif (120) selon la revendication 7 ; et
le dispositif d'appel d'urgence (115), le dispositif d'appel d'urgence (115) et le dispositif (120) étant connectés l'un à l'autre de manière à pouvoir transmettre des signaux.

9. Programme inform8atique qui est conçu pour exécuter et/ou piloter les étapes du procédé (200) selon l'une quelconque des revendications 1 à 6.

10. Support de stockage lisible par machine, sur lequel est stocké le programme informatique selon la revendication 9.
